# EUROPÄISCHE PATENTSCHRIFT

(11) **EP 4 200 487 B1**
(45) Veröffentlichungstag und Bekanntmachung des Hinweises auf die Patenterteilung: **13.08.2025**
(21) Anmeldenummer: 21762732.2
(22) Anmeldetag: 20.08.2021
(51) Int. Cl.: E04B 1/68, E04B 2/74, E04B 1/94

(54) **DICHTVORRICHTUNG FÜR RANDFUGE EINER TROCKENBAUWAND, TROCKENBAUWAND SOWIE VERFAHREN ZUM HERSTELLEN EINER TROCKENBAUWAND**
SEALING DEVICE FOR THE EDGE JOINT OF A DRY WALL, DRY WALL AND METHOD FOR MANUFACTURING A DRY WALL
DISPOSITIF D'ÉTANCHÉITÉ POUR LE JOINT DE BORD D'UNE CLOISON POUR POSE À SEC, CLOISON POUR POSE À SEC AINSI QUE PROCÉDÉ DE FABRICATION D'UNE CLOISON POUR POSE À SEC

(30) Priorität: 24.08.2020 EP 20192386
(43) Veröffentlichungstag der Anmeldung: 28.06.2023
(73) Patentinhaber: Hilti Aktiengesellschaft, 9494 Schaan (LI)
(72) Erfinder: FÖRG, Christian, 86807 Buchloe (DE); KLEIN, Manfred, 86916 Kaufering (DE)
(74) Vertreter: Hilti Aktiengesellschaft Corporate Intellectual Property
(86) Internationale Anmeldenummer: PCT/EP2021/073161
(87) Internationale Veröffentlichungsnummer: WO 2022/043219

(56) Entgegenhaltungen:
- EP-A1- 3 584 381
- DE-U1- 29 505 833
- US-A1- 2017 175 386
- US-B1- 10 487 497

## Beschreibung

Die Erfindung betrifft eine Dichtvorrichtung zum Abdichten einer Randfuge zwischen einer Beplankung einer Trockenbauwand und einem angrenzenden Boden, einer Wand oder einer Decke. Ferner betrifft die Erfindung eine Trockenbauwand mit einer Halteschiene, einer Beplankung und einer derartigen Dichtvorrichtung. Des Weiteren betrifft die Erfindung ein Verfahren zum Herstellen einer Trockenbauwand mit einer derartigen Dichtvorrichtung.

Randfugen, insbesondere Bodenfugen, werden ausgeführt, um eine Schallentkopplung der Trockenbauwand von angrenzenden Wänden, Decken oder Böden, insbesondere Fußböden, sicherzustellen.

Die Wandflächen der Trockenbauwände werden durch Beplankungsteile wie Gipsplatten gebildet, die häufig vor Feuchtigkeit geschützt werden müssen. Die Randfugen bilden daher auch eine Barriere, die die Beplankungsteile vor aufsteigender Nässe beispielsweise bei einem Rohrbruch schützt.

Die Randfugen werden üblicherweise mit einer Dichtmasse ausgespritzt, um einen Schall- und Brandschutzfunktion bereitzustellen sowie die Fuge gegen Luft und Gerüche abzudichten.

Dichtmassen haben den Nachteil, dass die Applikation zeitaufwändig sowie wenig ergonomisch ist. Ferner können Dichtmassen in der Regel nur bei Temperaturen von mindestens 5 °C zuverlässig verwendet werden und der Untergrund muss trocken und staubfrei sein. Auch die Inspektion ist nicht einfach, da beispielsweise die Einbautiefe nicht zerstörungsfrei überprüft werden kann.

US 10 487 497 B1 offenbart eine gattunsgemäße Dichtvorrichtung.

Aufgabe der Erfindung ist es, eine Dichtvorrichtung für eine Randfuge einer Trockenbauwand bereitzustellen, die eine einfache Montage der Dichtvorrichtung und eine wirkungsvolle Abdichtung der Randfuge gewährleistet. Ferner sollen eine in diesen Aspekten verbesserte Trockenbauwand und ein Herstellungsverfahren angegeben werden.

Zur Lösung der Aufgabe ist eine Dichtvorrichtung zum Abdichten einer Randfuge zwischen einer Beplankung einer Trockenbauwand und einem angrenzenden Boden, einer Wand oder Decke vorgesehen. Die Dichtvorrichtung umfasst ein einstückiges Dichtprofil mit einem Auflagesteg, der einer Umfangsseite der Beplankung gegenüberliegt, einen parallel zum Auflagesteg verlaufenden Befestigungssteg zur Befestigung des Dichtprofils an einer Halteschiene der Trockenbauwand und einen außenliegenden, die Randfuge im Querschnitt gesehen zumindest abschnittsweise, vorzugsweise vollständig, abdeckenden Stützsteg, der an den Auflagesteg angrenzt und ihn stützt und über den der Auflagesteg mit dem Befestigungssteg verbunden ist.

Es wurde erkannt, dass eine derartige Dichtvorrichtung mit geringem Aufwand montiert werden kann. Dabei gewährleistet der Auflagesteg, dass die Dichtvorrichtung definiert an der Beplankung ausgerichtet ist, während das Dichtprofil eine Randfuge mit einer festgelegten Breite abdichtet und schließt. Somit ist die Beplankung effektiv vor Nässe aus einem angrenzenden Boden, einer angrenzenden Wand oder Decke geschützt.

Der Befestigungssteg verläuft im Querschnitt gesehen auf der dem außenliegenden Stützsteg entfernten Seite weiter nach außen als der Auflagesteg und bildet auf dieser Seite den am weitesten nach außen verlaufenden Abschnitt des Dichtprofils. Der Befestigungssteg erstreckt sich somit auf der innenliegenden, d. h. der Halteschiene zugewandten, Seite über die Randfuge hinaus. Hierdurch kann der Befestigungssteg in einem Spalt zwischen der Halteschiene und dem angrenzenden Boden, der Wand oder Decke gesteckt werden, um die Dichtvorrichtung zu befestigen.

Das Dichtprofil weist einen innenliegenden Stützsteg auf, der sich senkrecht zum Auflagesteg bis zum Befestigungssteg erstreckt. Hierdurch hat das Dichtprofil in Form des innenliegenden Stützstegs und des außenliegenden Stützstegs zwei Stützstege, die die Last der Beplankung bei der Montage der Trockenbauwand tragen. Somit weist die Dichtvorrichtung eine höhere Stabilität auf und stellt auf diese Weise eine konstante Fugenbreite sicher.

Der außenliegende und der innenliegende Stützsteg verlaufen dabei insbesondere parallel.

Der außenliegende und der innenliegende Stützsteg gehen von entgegengesetzten Enden des Auflagestegs, im Querschnitt betrachtet, aus, wodurch die Stabilität des Dichtprofils weiter erhöht wird.

Der außenliegende Stützsteg verläuft senkrecht zum Auflagesteg und bildet somit einen raumseitigen Abschluss, der sich parallel zur Wandfläche der Beplankung bzw. der Trockenbauwand erstreckt.

Das Dichtprofil weist einen Verbindungssteg auf, über den der Befestigungssteg mit dem außenliegenden Stützsteg verbunden ist. Hierdurch weist das Dichtprofil in Richtung der Fugentiefe eine besonders hohe Festigkeit auf.

Hierbei kann sich der Verbindungssteg, im Querschnitt betrachtet, vom Befestigungssteg von einer durch den Befestigungssteg gebildeten Ebene schräg weg bis zum außenliegenden Stützsteg erstrecken. Ferner ist dabei ein

Dichtstreifen außenliegend am Verbindungssteg angeordnet, um den Spalt zwischen der Ebene und dem Verbindungssteg zu schließen. Der Dichtstreifen bildet zusammen mit dem Dichtprofil in Richtung der Fugentiefe zwei funktional in Serie geschaltete Abdichtungsebenen, wodurch die Dichtvorrichtung eine besonders wirkungsvolle Dichtung bereitstellt.

Gemäß einer Ausführungsform ist im Inneren des Dichtprofils ein Funktionselement aus einem intumeszierenden und/oder schalldämpfenden Material angeordnet und am Dichtprofil befestigt. Das Innere des Dichtprofils bezeichnet einen vom Dichtprofil zumindest abschnittsweise umschlossenen Hohlraum. Durch das Funktionselement weist die

Dichtvorrichtung entsprechend verbesserte Brandschutzeigenschaften auf und/oder stellt eine wirkungsvollere Schalldämpfung bereit. Indem das Funktionselement im Inneren des Dichtprofils angeordnet ist, ist es besonders geschützt aufgenommen, so dass eine Beschädigung des Funktionselements vermieden wird, vor allem in der Logistik oder bei der Montage.

Es kann vorgesehen sein, dass das Dichtprofil außenseitig zumindest am Auflagesteg oder komplett mit einer elastischen Dichtungsschicht bedeckt ist. Auf diese Weise liegt die Beplankung über die elastische Dichtungsschicht am Auflagesteg auf, wodurch der Spalt zwischen der Beplankung und dem Dichtprofil besonders wirkungsvoll abgedichtet ist. Ferner kann mittels der elastischen Dichtungsschicht eine Körperschallentkopplung breitgestellt werden.

Gemäß einer weiteren Ausführungsform ist das Dichtprofil aus einem Metall oder einem Kunststoff gebildet und somit besonders stabil und kostengünstig herstellbar.

Ferner kann das Dichtprofil ein Extrusionsprofil sein, wodurch die Dichtvorrichtung mit geringem Aufwand und in beliebiger Länge hergestellt werden kann.

Zur Lösung der oben genannten Aufgabe auch eine Trockenbauwand mit einer Halteschiene, einer Beplankung und einer erfindungsgemäßen Dichtvorrichtung mit den zuvor genannten Vorteilen vorgesehen. Die Beplankung drückt hierbei mit ihrer Umfangsseite gegen den Auflagesteg und der Befestigungssteg ist in einem Spalt zwischen der Halteschiene und dem angrenzenden Boden, der Wand oder Decke gehalten. Auf diese Weise kann die Randfuge, die zwischen der Beplankung und dem angrenzenden Boden, der angrenzenden Wand oder Decke gebildet ist, durch die Dichtvorrichtung zuverlässig sowie mit geringem Aufwand abgedichtet werden. Insbesondere kann die Dichtvorrichtung ohne Befestigungsmittel befestigt sein.

In einer Ausführungsform ist die Trockenbauwand eine doppellagig beplankte Trockenbauwand und weist eine zweite erfindungsgemäße Dichtvorrichtung auf. Die Beplankung ist dabei eine zweilagige Beplankung mit einem ersten Beplankungsteil und einem zweiten Beplankungsteil, wobei das erste Beplankungsteil mit seiner Umfangsseite gegen den Auflagesteg des ersten Dichtprofils drückt und das zweite Beplankungsteil mit seiner Umfangsseite gegen den Auflagesteg des zweiten Dichtprofils drückt. Der Befestigungssteg des zweiten Dichtprofils ist hierbei in einem Spalt zwischen dem ersten Dichtprofil und dem angrenzenden Boden, der Wand oder Decke angeordnet ist. Die Dichtprofile sind in Richtung der Fugentiefe in Serie angeordnet und stellen somit eine besonders wirkungsvolle Dichtung der Randfuge bereit, die durch die zweilagige Beplankung und dem angrenzenden Boden, der angrenzenden Wand oder Decke gebildet ist.

In einer weiteren Ausführungsform hat die Trockenbauwand zumindest eine erfindungsgemäße Dichtvorrichtung, die einen Verbindungssteg mit einem außenliegenden Dichtstreifen aufweist. Zwischen der Wand, dem Boden oder der Decke und dem gegenüberliegenden, schräg verlaufenden Befestigungssteg ist dabei der Dichtstreifen so außenliegend am Verbindungssteg angeordnet, dass dadurch der Spalt zwischen der Wand, dem Boden oder der Decke und dem gegenüberliegenden, schräg verlaufenden Befestigungssteg geschlossen und somit abgedichtet wird.

Erfindungsgemäß ist zur Lösung der oben genannten Aufgabe ferner ein Verfahren zum Herstellen einer Trockenbauwand mit einer Halteschiene, einer Beplankung und einer erfindungsgemäßen Dichtvorrichtung, mit den folgenden Schritten vorgesehen:
Anbringen der Halteschiene an der Wand, dem Boden und/oder der Decke,
Treiben des Befestigungsstegs in einen Spalt zwischen der Halteschiene und dem angrenzenden Boden, der Wand oder Decke, so dass der Befestigungssteg zwischen der Halteschiene und dem angrenzenden Boden, der Wand oder Decke geklemmt ist, und
Befestigen der Beplankung an einer Ständerkonstruktion der Trockenbauwand, wobei die Beplankung mit ihrer Umfangsseite an dem Auflagesteg anliegt.

Weitere Vorteile und Merkmale ergeben sich aus der nachfolgenden Beschreibung sowie aus den beigefügten Zeichnungen. In diesen zeigen:
- Figur 1 in einer schematischen Schnittdarstellung eine Trockenbauwand mit einer Dichtvorrichtung,
- Figur 2 in einer perspektivischen Darstellung eine erfindungsgemäße Dichtvorrichtung gemäß einer weiteren Ausführungsform,
- Figur 3 in einer schematischen Schnittdarstellung eine Trockenbauwand mit einer doppelt beplankten Wandfläche und einer Dichtvorrichtung gemäß einer weiteren Ausführungsform, und
- Figur 4 in einer schematischen Schnittdarstellung eine Dichtvorrichtung gemäß einer weiteren Ausführungsform.

In Figur 1 ist eine Trockenbauwand 10 mit einer Beplankung 12 (Gipswand) und einer Halteschiene 14, die Teil einer Ständerkonstruktion der Trockenbauwand 10 ist, im Querschnitt gezeigt.

Im vorliegenden Fall ist die Halteschiene 14 ein U-förmiges Bodenprofil (von dem in Figur 1 nur eine Hälfte dargestellt ist), das auf dem sich in Horizontalrichtung H erstreckenden Boden 8 fest verankert ist, beispielsweise mittels Dübel.

Die Beplankung 12 ist beabstandet vom Boden 8 an der Ständerkonstruktion angebracht, wodurch eine Randfuge 16 in Form einer Bodenfuge in Vertikalrichtung V zwischen einer Umfangsseite 18 der Beplankung 12 und dem Boden 8 gebildet ist.

Um die Randfuge 16 abzudichten, weist die Trockenbauwand 10 ferner eine Dichtvorrichtung 20 auf, deren Aufbau nachfolgend beschrieben ist. Die Dichtvorrichtung 20 ist auch zur Abdichtung der Randfuge 16 zwischen Trockenbauwand 10 und Decke und/oder Wand geeignet.

Die Dichtvorrichtung 20 umfasst ein einstückiges Dichtprofil 22 mit einem Befestigungssteg 24, einem Verbindungssteg 26, einem außenliegenden Stützsteg 28 und einem Auflagesteg 30, die gemeinsam einen C-förmigen Grundkörper bilden, der einen Hohlraum 32 im Inneren 34 umschließt.

Am außenliegenden Ende 36 oder Rand des Auflagestegs 30, d. h. dem Ende 36, das von der Halteschiene 14 weggewandt ist, erstreckt sich der außenliegende Stützsteg 28 senkrecht vom Auflagesteg 30 weg und ist über den Verbindungssteg 26 mit dem Befestigungssteg 24 verbunden, der sich parallel zum Auflagesteg 30 über das innenliegende Ende 38 des Auflagestegs 30 in Horizontalrichtung H hinaus erstreckt.

Das Dichtprofil 22 ist beispielsweise ein extrudiertes Profil aus einem schlagzähen Kunststoff wie Polyamid, PVC oder ABS.

Alternativ kann das Dichtprofil 22 aus Metall bestehen, insbesondere aus einem umgeformten Blech.

Bei der Montage der Trockenbauwand 10 wird zuerst die Halteschiene 14 am Boden 8 verankert und die Ständerkonstruktion der Trockenbauwand 10 errichtet.

Nachfolgend wird die Dichtvorrichtung 20 mit dem Befestigungssteg 24 benachbart zum Boden 8 an der Halteschiene 14 angelegt, so dass der Befestigungssteg 24 an dem Spalt 40 anliegt, der zwischen der Halteschiene 14 und dem Boden 8 gebildet ist.

Anschließend wird die Dichtvorrichtung 20 beispielsweise mit einem Hammer in Horizontalrichtung H in den Spalt 40 getrieben, bis der Befestigungssteg 24 zwischen der Halteschiene 14 und dem Boden 8 geklemmt aufgenommen und somit sicher befestigt ist.

In einem nachfolgenden Schritt wird die Beplankung 12 an der Ständerkonstruktion angebracht.

Hierbei wird die Beplankung 12 mit ihrer Umfangsseite 18 auf den Auflagesteg 30 aufgestellt, so dass die Dichtvorrichtung 20 gegen den Boden 8 gedrückt wird, und anschließend an der Ständerkonstruktion der Trockenbauwand 10 befestigt.

Indem die Beplankung 12 bei der Montage auf den Auflagesteg 30 abgestellt wird, ist sichergestellt, dass die Randfuge 16 eine definierte Breite aufweist, während das Gewicht der Beplankung 12 gewährleistet, dass die Dichtvorrichtung 20 dicht am Boden 8 anliegt.

Die Dichtvorrichtung 20 hat hierbei eine Größe, die gewährleistet, dass die Dichtvorrichtung 20 in der Randfuge 16 geklemmt zwischen der Umfangsseite 18 der Beplankung 12 und dem Boden 8 aufgenommen ist und somit die Randfuge 16 zuverlässig abdichtet. Der außenliegenden Stützsteg 28 stützt dabei den Auflagesteg 30 in Vertikalrichtung V ab.

In allen Ausführungsformen ist der Auflagesteg 30 gegenüberliegend zur Umfangsseite 18 der Beplankung 12 angeordnet und bildet für diese eine Auflage.

Grundsätzlich kann die Dichtvorrichtung 20 zum Abdichten einer beliebigen Randfuge 16 eingesetzt werden, die zwischen einer Umfangsseite 18 der Beplankung 12 und einem angrenzenden Boden 8, einer angrenzenden Wand oder Decke gebildet ist.

Anhand der Figur 2 wird nun eine Dichtvorrichtung gemäß einer weiteren Ausführungsform beschrieben. Für die Bauteile, die von der obigen Ausführungsform bekannt sind, werden dieselben Bezugszeichen verwendet und es wird insoweit auf die vorangegangenen Erläuterungen verwiesen. Die Erstreckungsrichtung P bezeichnet hierbei die Richtung, in der sich das Profil in seiner Längsrichtung erstreckt.

Im Unterschied zur Dichtvorrichtung 20, die in der Figur 1 gezeigt ist, hat das Dichtprofil 22 zusätzlich zum außenliegenden Stützsteg 28 einen innenliegenden Stützsteg 42, der sich vom innenliegenden Ende 38 des Auflagestegs 30 parallel zum außenliegenden Stützsteg 28 bis zum Befestigungssteg 24 erstreckt.

Ferner ist der außenliegende Stützsteg 28 kürzer als bei der in der Figur 1 gezeigten Ausführungsform und erstreckt sich somit nicht über die gesamte Fugenbreite. Der Verbindungssteg 26 ist hierbei, im Querschnitt betrachtet, zum Auflagesteg 30 hin unter einem Winkel α gegenüber einer Ebene E geneigt, die parallel zum Befestigungssteg 24 verläuft. Hierdurch ist ein z. B. keilförmiger Spalt 44 zwischen dem Verbindungssteg 26 und der Ebene E gebildet.

Die Dichtvorrichtung 20 hat dabei einen Dichtstreifen 46, der im Spalt 44 an der Außenseite des Verbindungsstegs 26 angebracht ist.

Der Dichtstreifen 46 erstreckt sich in Vertikalrichtung V über die Ebene E hinaus.

Im eingebauten Zustand der Dichtvorrichtung 20 wird der Dichtstreifen 46 zwischen dem Verbindungssteg 26 und dem angrenzenden Boden 8, der Wand oder Decke komprimiert und gewährleistet somit eine wirkungsvolle Abdichtung des Spalts 44 und damit der Randfuge 16.

Um sicherzustellen, dass die Beplankung 12 mit der Umfangsseite 18 dicht an der Dichtvorrichtung 20 anliegt, weist die Dichtvorrichtung 20 ferner eine elastische Dichtungsschicht 48 auf, die an der Außenseite des Auflagestegs 30 am Dichtprofil 22 angebracht ist. Vorliegend ist dies ein Dichtstreifen.

Anhand der Figur 3 wird nun eine Trockenbauwand mit einer Dichtvorrichtung gemäß einer weiteren Ausführungsform beschrieben. Für die Bauteile, die von den obigen Ausführungsformen bekannt sind, werden dieselben Bezugszeichen verwendet und es wird insoweit auf die vorangegangenen Erläuterungen verwiesen.

Die Trockenbauwand 10 hat hierbei eine zweilagige Beplankung 12 mit einem an die Ständerkonstruktion angrenzenden innenliegenden Beplankungsteil 50 und einem an das innenliegende Beplankungsteil 50 angrenzenden außenliegenden Beplankungsteil 52, das die Außenseite der Trockenbauwand 10 bildet.

Die Randfuge 16 wird hierbei durch zwei identische Dichtvorrichtungen 20, 21 abgedichtet, die in Horizontalrichtung H in Serie angeordnet sind. Hierbei ist die außenliegende Dichtvorrichtung 21 an der innenliegenden Dichtvorrichtung 20 befestigt, indem der Befestigungssteg 24 der außenliegenden Dichtvorrichtung 21 in einem Spalt geklemmt ist, der durch den Verbindungsabschnitt 26 der innenliegenden Dichtvorrichtung 20 und dem angrenzenden Boden 8 gebildet ist.

Die innenliegende Dichtvorrichtung 20 liegt hierbei unter Vorspannung mit dem Auflagesteg 30 an der Umfangsseite 18 des innenliegenden Beplankungsteils 50 an, während die außenliegende Dichtvorrichtung 21 unter Vorspannung mit dem Auflagesteg 30 an der Umfangsseite 18 des außenliegenden Beplankungsteils 52 anliegt.

Im Unterschied zur Dichtvorrichtung 20, die in der Figur 1 gezeigt ist, hat jede der Dichtvorrichtung 20, 21 ein Funktionselement 54, das im Inneren 34 des Dichtprofils 22 am außenliegenden Stützsteg 28 befestigt ist.

Das Material, aus dem das Funktionselement 54 besteht, hat intumeszierende, thermisch isolierende, wasserabweisende, dichtende und/oder schalldämpfende Eigenschaften und ist beispielsweise ein Schaum oder Mineralwolle.

Grundsätzlich kann das Funktionselement 54 an einem beliebigen Abschnitt des Dichtprofils 22 befestigt sein. Zusätzlich oder alternativ kann das Funktionselement 54 den gesamten Hohlraum 32 ausfüllen.

Anhand der Figur 4 wird nun eine Dichtvorrichtung gemäß einer weiteren Ausführungsform beschrieben. Für die Bauteile, die von den obigen Ausführungsformen bekannt sind, werden dieselben Bezugszeichen verwendet und es wird insoweit auf die vorangegangenen Erläuterungen verwiesen.

Die Dichtvorrichtung 20 weist hierbei eine elastische Dichtungsschicht 48 auf, die sich über die gesamte Außenseite des innenliegenden Stützstegs 42, des Auflagestegs 30, des außenliegenden Stützstegs 28 und des Verbindungsstegs 26 erstreckt und somit das Dichtprofil 22 auf allen Seiten, im Querschnitt betrachtet, zumindest abschnittsweise bedeckt.

Diese Ausführungsform kann besonders kostengünstig hergestellt werden, indem das Dichtprofil 22 aus einem Blech gebildet ist, das zuerst mit der elastischen Dichtungsschicht 48 beschichtet und anschließend umgeformt wird.

Selbstverständlich kann sich die elastische Dichtungsschicht 48 in einer alternativen Ausführungsform über die gesamte Außenseite des Dichtprofils 22 erstrecken.

Auf diese Weise ist eine Dichtvorrichtung 20 für eine Randfuge 16 einer Trockenbauwand 10 bereitgestellt, die in allen Ausführungsformen eine einfache Montage sicherstellt.

Insbesondere gewährleistet das Design der Dichtvorrichtung 20, dass diese ohne Befestigungsmittel, wie Bolzen oder Nägel, schnell und zuverlässig befestigt werden kann.

Ferner stellt die Dichtvorrichtung 20 eine wirkungsvolle Abdichtung der Randfuge 16 gegenüber Luft und Schall sicher.

Durch die Dichtvorrichtung 20 wird die Trockenbauwand 10 zu einer brandsicheren Konstruktion, mittels der das Überschlagen von Rauch, Temperatur und Feuer auf die Seite der Trockenbauwand 10 verhindert werden kann, die dem Feuer abgewandt ist.

Die Maße des Dichtprofils 22 gewährleisten eine definierte Fugenbreite und schützen ferner die Beplankung 12 gegen Nässe im oder auf dem Boden 8, insbesondere in der Bauphase.

Des Weiteren ist die Dichtvorrichtung 20 eine fabrikgefertigte Anwendungslösung mit konstanten Eigenschaften, die das Abdichten von Randfugen mit gleichbleibend hoher Qualität erleichtert.

Die Erfindung ist nicht auf die gezeigten Ausführungsformen beschränkt. Insbesondere können einzelne Merkmale einer Ausführungsform beliebig mit Merkmalen anderer Ausführungsformen innerhalb des Umfangs der beigefügten Ansprüche kombiniert werden, unabhängig von den anderen Merkmalen der entsprechenden Ausführungsformen.

Beispielsweise kann jede der Dichtvorrichtungen 20 einen Dichtstreifen 46, eine elastische Dichtungsschicht 48 und/oder ein Funktionselement 54 aufweisen.

## Patentansprüche

1. Dichtvorrichtung zum Abdichten einer Randfuge (16) zwischen einer Beplankung (12) einer Trockenbauwand (10) und einem angrenzenden Boden (8), einer Wand oder Decke, umfassend:
ein einstückiges Dichtprofil (22) mit einem Auflagesteg (30), der einer Umfangsseite (18) der Beplankung (12) gegenüberliegt, einem parallel zum Auflagesteg (30) verlaufenden Befestigungssteg (24) zur Befestigung des Dichtprofils (22) an einer Halteschiene (14) der Trockenbauwand (10) und einem außenliegenden, die Randfuge (16) im Querschnitt gesehen zumindest abschnittsweise abdeckenden Stützsteg (28), der an den Auflagesteg (30) angrenzt und ihn stützt und über den der Auflagesteg (30) mit dem Befestigungssteg (24) verbunden ist,
wobei der Befestigungssteg (24) im Querschnitt gesehen auf der dem außenliegenden Stützsteg (28) entfernten Seite weiter nach außen verläuft als der Auflagesteg (30) und auf dieser Seite den am weitesten nach außen verlaufenden Abschnitt des Dichtprofils (22) bildet,
wobei das Dichtprofil (22) einen innenliegenden Stützsteg (42) aufweist, der sich senkrecht zum Auflagesteg (30) bis zum Befestigungssteg (24) erstreckt,
wobei der außenliegende und der innenliegende Stützsteg (28, 42) von entgegengesetzten Enden (36, 38) des Auflagestegs (30), im Querschnitt betrachtet, ausgehen,
wobei der außenliegende Stützsteg (28) senkrecht zum Auflagesteg (30) verläuft,
wobei das Dichtprofil (22) einen Verbindungssteg (26) aufweist, über den der Befestigungssteg (24) mit dem außenliegenden Stützsteg (28) verbunden ist.

2. Dichtvorrichtung nach Anspruch 1, **dadurch gekennzeichnet, dass** sich der Verbindungssteg (26), im Querschnitt betrachtet, vom Befestigungssteg (24) von einer durch den Befestigungssteg (24) gebildeten Ebene (E) schräg weg bis zum außenliegenden Stützsteg (28) erstreckt, wobei ein Dichtstreifen (46) außenliegend am Verbindungssteg (26) angeordnet ist, um den Spalt (44) zwischen der Ebene (E) und dem Verbindungssteg (26) zu schließen.

3. Dichtvorrichtung nach einem der vorhergehenden Ansprüche, **dadurch gekennzeichnet, dass** im Inneren (34) des Dichtprofils (22) ein Funktionselement (54) aus einem intumeszierenden und/oder schalldämpfenden Material angeordnet und am Dichtprofil (22) befestigt ist.

4. Dichtvorrichtung nach einem der vorhergehenden Ansprüche, **dadurch gekennzeichnet, dass** das Dichtprofil (22) außenseitig zumindest am Auflagesteg (30) oder komplett mit einer elastischen Dichtungsschicht (48) bedeckt ist.

5. Dichtvorrichtung nach einem der vorhergehenden Ansprüche, **dadurch gekennzeichnet, dass** das Dichtprofil (22) aus einem Metall oder einem Kunststoff gebildet ist.

6. Dichtvorrichtung nach einem der vorhergehenden Ansprüche, **dadurch gekennzeichnet, dass** das Dichtprofil (22) ein Extrusionsprofil ist.

7. Trockenbauwand mit einer Halteschiene (14), einer Beplankung (12) und einer Dichtvorrichtung (20) nach einem der vorhergehenden Ansprüche, wobei die Beplankung (12) mit ihrer Umfangsseite (18) gegen den Auflagesteg (30) drückt und der Befestigungssteg (24) in einem Spalt (40) zwischen der Halteschiene (14) und dem angrenzenden Boden (8), der Wand oder Decke gehalten ist.

8. Trockenbauwand nach Anspruch 7 **dadurch gekennzeichnet, dass** die Trockenbauwand (10) eine zweite Dichtvorrichtung (21) nach einem der Ansprüche 1 bis 6 aufweist, wobei die Beplankung (12) eine zweilagige Beplankung (12) mit einem ersten Beplankungsteil (50) und einem zweiten Beplankungsteil (52) ist, wobei das erste Beplankungsteil (50) mit seiner Umfangsseite (18) gegen den Auflagesteg (30) des ersten Dichtprofils (22) drückt und das zweite Beplankungsteil (52) mit seiner Umfangsseite (18) gegen den Auflagesteg (30) des zweiten Dichtprofils (22) drückt, wobei der Befestigungssteg (24) des zweiten Dichtprofils (22) in einem Spalt zwischen dem ersten Dichtprofil (22) und dem angrenzenden Boden (8), der Wand oder Decke angeordnet ist.

9. Trockenbauwand nach Anspruch 7 oder 8 mit zumindest einer Dichtvorrichtung (20) nach Anspruch 2, **dadurch gekennzeichnet, dass** zwischen der Wand, dem Boden (8) oder der Decke und dem gegenüberliegenden, schräg verlaufenden Befestigungssteg (24) ein Dichtstreifen (46) außenliegend am Verbindungssteg (26) angeordnet ist, um den Spalt (44) zwischen der Wand, dem Boden (8) oder der Decke und dem gegenüberliegenden, schräg verlaufenden Befestigungssteg (24) zu schließen.

10. Verfahren zum Herstellen einer Trockenbauwand (10) mit einer Halteschiene (14), einer Beplankung (12) und einer Dichtvorrichtung (20) nach einem der Ansprüche 1 bis 6, mit den folgenden Schritten:
Anbringen der Halteschiene (14) an der Wand, dem Boden (8) und/oder der Decke,
Treiben des Befestigungsstegs (24) in einen Spalt zwischen der Halteschiene (14) und dem angrenzenden Boden (8), der Wand oder Decke, so dass der Befestigungssteg (24) zwischen der Halteschiene (14) und dem angrenzenden Boden (8), der Wand oder Decke geklemmt ist, und
Befestigen der Beplankung (12) an einer Ständerkonstruktion der Trockenbauwand (10), wobei die Beplankung (12) mit ihrer Umfangsseite (18) an dem Auflagesteg (30) anliegt.

## Claims

1. Sealing device for sealing an edge joint (16) between cladding (12) of drywall (10) and an adjacent floor (8), wall, or ceiling, comprising:
a one-piece sealing profile (22) having a bearing portion (30) facing a peripheral side (18) of the cladding (12), a fastening portion (24) which runs parallel to the bearing portion (30) and is intended for fastening the sealing profile (22) to a holding rail (14) of the drywall (10), and an outer supporting portion (28) which at least partially covers the edge joint (16) when viewed in cross-section, which outer supporting portion adjoins and supports the bearing portion (30) and via which the bearing portion (30) is connected to the fastening portion (24),
wherein the fastening portion (24), viewed in cross section, extends further outward than the bearing portion (30) on the side remote from the outer supporting portion (28) and forms, on this side, the portion of the sealing profile (22) that extends furthest outward,
wherein the sealing profile (22) comprises an inner supporting portion (42) which extends perpendicular to the bearing portion (30) and up to the fastening portion (24),
wherein the outer and inner supporting portions (28, 42), viewed in cross section, extend from opposite ends (36, 38) of the bearing portion (30),
wherein the outer supporting portion (28) runs perpendicular to the bearing portion (30),
wherein the sealing profile (22) comprises a connecting portion (26) via which the fastening portion (24) is connected to the outer supporting portion (28).

2. Sealing device according to claim 1, **characterized in that** the connecting portion (26), viewed in cross-section, extends from the fastening portion (24), obliquely away from a plane (E) formed by the fastening portion (24), to the outer supporting portion (28), wherein a sealing strip (46) is arranged on the outside of the connecting portion (26) in order to close the gap (44) between the plane (E) and the connecting portion (26).

3. Sealing device according to either of the preceding claims, **characterized in that** a functional element (54) made of an intumescent and/or sound-absorbing material is arranged in the interior (34) of the sealing profile (22) and is fastened to the sealing profile (22).

4. Sealing device according to any of the preceding claims, **characterized in that** the sealing profile (22) is covered on the outside, at least on the bearing portion (30) or entirely, by a resilient sealing layer (48).

5. Sealing device according to any of the preceding claims, **characterized in that** the sealing profile (22) is formed from a metal or a plastics material.

6. Sealing device according to any of the preceding claims, **characterized in that** the sealing profile (22) is an extrusion profile.

7. Drywall comprising a holding rail (14), cladding (12), and a sealing device (20) according to any of the preceding claims, wherein the peripheral side (18) of the cladding (12) presses against the bearing portion (30) and the fastening portion (24) is held in a gap (40) between the holding rail (14) and the adjacent floor (8), wall, or ceiling.

8. Drywall according to claim 7, **characterized in that** the drywall (10) comprises a second sealing device (21) according to any of claims 1 to 6, wherein the cladding (12) is a two-layer cladding (12) with a first cladding part (50) and a second cladding part (52), wherein the peripheral side (18) of the first cladding part (50) presses against the bearing portion (30) of the first sealing profile (22) and the peripheral side (18) of the second cladding part (52) presses against the bearing portion (30) of the second sealing profile (22), wherein the fastening portion (24) of the second sealing profile (22) is arranged in a gap between the first sealing profile (22) and the adjacent floor (8), wall or ceiling.

9. Drywall according to either claim 7 or claim 8, comprising at least one sealing device (20) according to claim 2, **characterized in that,** between the wall, floor (8), or ceiling and the facing, oblique fastening portion (24), a sealing strip (46) is arranged on the outside of the connecting portion (26) in order to close the gap (44) between the wall, floor (8), or ceiling and the facing oblique fastening portion (24).

10. Method for producing drywall (10) having a holding rail (14), cladding (12), and a sealing device (20) according to any of claims 1 to 6, comprising the following steps:
attaching the holding rail (14) to the wall, floor (8), and/or ceiling,
driving the fastening portion (24) into a gap between the holding rail (14) and the adjacent floor (8), wall, or ceiling, so that the fastening portion (24) is clamped between the holding rail (14) and the adjacent floor (8), wall, or ceiling, and
fastening the cladding (12) to a stud structure of the drywall (10), wherein the peripheral side (18) of the cladding (12) abuts the bearing portion (30).

## Revendications

1. Dispositif d'étanchéité permettant l'étanchéification d'un joint périphérique (16) entre un parement (12) d'une cloison sèche (10) et un sol (8), une cloison ou un plafond adjacent(e), comprenant :
un profilé d'étanchéité (22) d'une seule pièce comportant une nervure d'appui (30) qui est opposée à un côté circonférentiel (18) du parement (12), une nervure de fixation (24) s'étendant parallèlement à la nervure d'appui (30) pour la fixation du profilé d'étanchéité (22) à un rail de maintien (14) de la cloison sèche (10) et une nervure de support (28) située à l'extérieur, recouvrant au moins par sections le joint périphérique (16), vue en section transversale, qui est adjacente à la nervure d'appui (30) et la supporte et par l'intermédiaire de laquelle la nervure d'appui (30) est reliée à la nervure de fixation (24),
dans lequel la nervure de fixation (24), vue en section transversale, s'étend plus loin vers l'extérieur que la nervure d'appui (30) sur le côté éloigné de la nervure de support (28) située à l'extérieur et forme sur ce côté la section du profilé d'étanchéité (22) s'étendant le plus loin vers l'extérieur,
dans lequel le profilé d'étanchéité (22) présente une nervure de support (42) située à l'intérieur, qui s'étend perpendiculairement à la nervure d'appui (30) jusqu'à la nervure de fixation (24),
dans lequel les nervures de support (28, 42) située à l'extérieur et située à l'intérieur s'étendent depuis des extrémités opposées (36, 38) de la nervure d'appui (30), vues en section transversale,
dans lequel la nervure de support (28) située à l'extérieur s'étend perpendiculairement à la nervure d'appui (30),
dans lequel le profilé d'étanchéité (22) présente une nervure de liaison (26) par l'intermédiaire de laquelle la nervure de fixation (24) est reliée à la nervure de support (28) située à l'extérieur.

2. Dispositif d'étanchéité selon la revendication 1, **caractérisé en ce que** la nervure de liaison (26), vue en section transversale, s'étend depuis la nervure de fixation (24) en s'éloignant obliquement d'un plan (E) formé par la nervure de fixation (24) jusqu'à la nervure de support (28) située à l'extérieur, dans lequel une bande d'étanchéité (46) est disposée à l'extérieur sur la nervure de liaison (26) afin de fermer l'espace (44) entre le plan (E) et la nervure de liaison (26).

3. Dispositif d'étanchéité selon l'une des revendications précédentes, **caractérisé en ce qu'**un élément fonctionnel (54) en un matériau intumescent et/ou insonorisant est disposé à l'intérieur (34) du profilé d'étanchéité (22) et est fixé au profilé d'étanchéité (22).

4. Dispositif d'étanchéité selon l'une des revendications précédentes, **caractérisé en ce que** le profilé d'étanchéité (22) est recouvert extérieurement, au moins au niveau de la nervure d'appui (30) ou complètement, d'une couche d'étanchéité élastique (48).

5. Dispositif d'étanchéité selon l'une des revendications précédentes, **caractérisé en ce que** le profilé d'étanchéité (22) est formé d'un métal ou d'une matière plastique.

6. Dispositif d'étanchéité selon l'une des revendications précédentes, **caractérisé en ce que** le profilé d'étanchéité (22) est un profilé extrudé.

7. Cloison sèche comportant un rail de maintien (14), un parement (12) et un dispositif d'étanchéité (20) selon l'une des revendications précédentes, dans laquelle le parement (12) presse avec son côté circonférentiel (18) contre la nervure d'appui (30) et la nervure de fixation (24) est maintenue dans un espace (40) entre le rail de maintien (14) et le sol (8), la cloison ou le plafond adjacent(e).

8. Cloison sèche selon la revendication 7, **caractérisée en ce que** la cloison sèche (10) présente un second dispositif d'étanchéité (21) selon l'une des revendications 1 à 6, dans laquelle le parement (12) est un parement (12) à deux couches comportant une première partie de parement (50) et une seconde partie de parement (52), dans laquelle la première partie de parement (50) presse avec son côté circonférentiel (18) contre la nervure d'appui (30) du premier profilé d'étanchéité (22) et la seconde partie de parement (52) presse avec son côté circonférentiel (18) contre la nervure d'appui (30) du second profilé d'étanchéité (22), dans laquelle la nervure de fixation (24) du second profilé d'étanchéité (22) est disposée dans un espace entre le premier profilé d'étanchéité (22) et le sol (8), la cloison ou le plafond adjacent(e).

9. Cloison sèche selon la revendication 7 ou 8 comportant au moins un dispositif d'étanchéité (20) selon la revendication 2, **caractérisée en ce qu'**une bande d'étanchéité (46) est disposée à l'extérieur sur la nervure de liaison (26) entre la cloison, le sol (8) ou le plafond et la nervure de fixation (24) opposée s'étendant obliquement, afin de fermer l'espace (44) entre la cloison, le sol (8) ou le plafond et la nervure de fixation (24) opposée s'étendant obliquement.

10. Procédé permettant la fabrication d'une cloison sèche (10) comportant un rail de maintien (14), un parement (12) et un dispositif d'étanchéité (20) selon l'une des revendications 1 à 6, comportant les étapes suivantes :
montage du rail de maintien (14) sur la cloison, le sol (8) et/ou le plafond,
entraînement de la nervure de fixation (24) dans un espace entre le rail de maintien (14) et le sol (8), la cloison ou le plafond adjacent(e), de sorte que la nervure de fixation (24) est serrée entre le rail de maintien (14) et le sol (8), la cloison ou le plafond adjacent(e), et
fixation du parement (12) sur une construction de montants de la cloison sèche (10), dans lequel le parement (12) s'appuie avec son côté circonférentiel (18) sur la nervure d'appui (30).
